# FASCICULE DE BREVET EUROPEEN

(11) **EP 0 577 524 B1**
(45) Date de publication et mention de la délivrance du brevet: **01.10.1997**
(21) Numéro de dépôt: 93420176.5
(22) Date de dépôt: 27.04.1993
(51) Int. Cl.: D03C 3/20

(54) **Boîtier étanche pour l'électro-aimant d'un dispositif pour la formation de la foule d'un métier à tisser**
Dichtes Gehäuse für den Elektromagnet einer Fachbildungsvorrichtung
Sealed housing for the electromagnet of a shedding mechanism

(30) Priorité: 30.04.1992 FR 9205612
(43) Date de publication de la demande: 05.01.1994
(73) Titulaire: STAUBLI LYON, 69680 Chassieu (FR)
(72) Inventeur: Bassi, Dario, F-69970 Chaponnay (FR); Bouchet, Damien, F-69150 Decines (FR)
(74) Mandataire: Karmin, Roger

(56) Documents cités:
- EP-A- 0 214 073
- EP-A- 0 214 075
- DE-B- 1 024 897
- FR-A- 2 510 619
- FR-A- 2 587 045
- US-A- 5 095 952

## Description

La présente invention se réfère aux dispositifs pour la formation de la foule d'un métier à tisser comportant une pluralité d'ensembles destinés à former la foule du métier à tisser. On connaît par le brevet européen 0214075 un dispositif du genre en question dont les ensembles comportent chacun deux crochets reliés par un élément funiculaire, un électro-aimant et des crochets de retenue se trouvant entre deux cloisons séparatrices reliées l'une à l'autre en vue de réaliser un ensemble autonome ou module qui est parfaitement illustré et décrit dans le document européen précité.

On comprend aisément que les pièces polaires des électro-aimants placées entre deux cloisons séparatrices ne sont pas isolées de l'atmosphère ambiante. Comme celle-ci, dans un atelier de tissage, comporte en suspension des poussières grasses constituées d'une part de déchets ou de bourre provenant des fils de tissage et d'autre part de fines particules d'huile et de graisse en suspension dans l'air. Ces poussières grasses ont tendance à se déposer sur la pièce polaire des électro-aimants qui peut entraîner des défauts de fonctionnement des crochets de retenue ayant pour conséquence des défauts de tissage.

Les perfectionnements qui font l'objet de la présente invention visent à remédier à cet inconvénient et à placer chaque électro-aimant dans un carter substantiellement étanche à l'air.

A cet effet, le dispositif suivant l'invention est caractérisé en ce qu'au niveau de chaque électro-aimant, chacune des faces des cloisons séparatrices comporte une bordure afin qu'après assemblage de deux cloisons séparatrices adjacentes, leurs bordures en vis-à-vis viennent en appui l'une contre l'autre pour constituer un carter renfermant l'électro-aimant.

Le dessin annexé, donné à titre d'exemple, permettra de mieux comprendre l'invention, les caractéristiques qu'elle présente et les avantages qu'elle est susceptible de procurer :
Fig. 1 est une coupe longitudinale d'un dispositif pour la formation de la foule comportant application des perfectionnements suivant l'invention.
Fig. 2 est une vue en perspective partielle d'une cloison séparatrice établie conformément à l'invention.
Fig. 3 est une coupe transversale d'un module connu, réalisée au niveau des pièces polaires de ses électro-aimants.
Fig. 4 est une vue semblable à celle de fig. 1, mais représentant la coupe IV-IV (fig. 1) d'un dispositif suivant l'invention.

On a représenté à échelle agrandie en fig. 1 l'une des cloisons séparatrice 1 d'un dispositif de formation de la foule établi conformément au brevet européen 0214075, mais comportant les perfectionnements suivant l'invention. Entre deux cloisons séparatrices adjacentes 1 est logé un électro-aimant 2 comportant deux pièces polaires 2a, 2b réalisées sous la forme d'une branche transversale, ainsi que deux crochets de retenue basculants 3, 4 qui pivotent autour d'un axe 5, 6 réalisé sous la forme d'un tenon en matière plastique solidaire de la cloison 1. Les crochets 3 et 4 sont prévus pour retenir ou laisser libre les crochets mobiles 7, 8 reliés par un cordon 9 et qui sont déplacés en va-et-vient par deux couteaux non représentés.

Conformément à l'invention, l'extrémité de chaque cloison séparatrice 1 qui supporte l'électro-aimant 2 est pourvue d'une bordure 10 comportant deux éléments 10', 10'' s'étendant de part et d'autre de la cloison et perpendiculairement auxdites faces (fig. 2). Sur cette fig. on distingue nettement les deux goujons 5, 6 constituant les axes d'articulation des crochets 3 et 4 ainsi que des têtons 11, 12 s'engageant dans des perforations correspondantes ménagées dans le corps de l'électro-aimant 2 en vue de sa fixation entre deux cloisons séparatrices adjacentes 1.

La bordure 10 est solidaire des arêtes latérales de la cloison séparatrice 1, puis de l'arête terminale de celle-ci en laissant toutefois au milieu de cette dernière un passage 13. La bordure 10 affecte en dessous de l'électro-aimant la forme d'un V arrondi dont les branches sont interrompues pour constituer deux espaces 14, 15.

Une fois les crochets basculants 3, 4 montés sur leurs axes 5, 6 le bossage central 3a, 4a de chacun d'eux ferme pratiquement les espaces 14 et 15 dont la largeur est égale au jeu de fonctionnement près au diamètre desdits bossages. En outre, un prolongement supérieur 2c de l'électro-aimant 2 ferme substantiellement le passage 13, comme illustré en fig. 1.

Dans ces conditions, lorsqu'on place deux cloisons séparatrices 1 l'une près de l'autre en les assemblant à la manière connue, l'élement 10' de la bordure 10 d'une cloison séparatrice vient en contact avec l'élément 10'' de la cloison séparatrice voisine, de manière à constituer un carter substantiellement étanche dans lequel se trouve l'électroaimant 2.

En fig. 3 on a illustré un dispositif pour la formation de la foule établi conformément au brevet européen 0214075, sur lequel on voit très bien que les pièces polaires 2a, 2b se trouvent dans l'atmosphère dans laquelle est placé le dispositif de formation de la foule, aucun écran n'existant entre l'ensemble de ces pièces polaires et des crochets 3 et 4 avec lesquels elles coopèrent par rapport à l'air ambiant.

Au contraire et conformément à l'invention, on a illustré en fig. 4 un carter substantiellement étanche qui est constitué par les éléments 10', 10'' de deux cloisons séparatrices voisines, puisque les bords libres de ces éléments viennent en contact intime.

Bien entendu, la réalisation la plus aisée consiste à prévoir égale la hauteur des deux éléments 10', 10'' de la bordure 10, cette hauteur étant égale à la moitié de la distance séparant les faces en vis-à-vis de deux cloisons adjacentes 1.

On a ainsi réalisé une amélioration considérable du fonctionnement du dispositif pour la formation de la foule d'un métier à tisser établi conformément au brevet européen 0214075 sans une quelconque augmentation de son prix de revient.

En particulier, la création du carter étanche à l'air dans lequel se trouve chaque électroaimant pourrait être réalisée de manière différente de celle décrite sans sortir du cadre de l'invention.

## Revendications

1. Dispositif pour la formation de la foule d'un métier à tisser comportant une pluralité d'ensembles destinés à commander le mouvement vertical des lisses, chaque ensemble comportant deux crochets (7, 8) reliés par un élément funiculaire (9), un électro-aimant (2), des crochets de retenue (3, 4) se trouvant entre deux cloisons séparatrices (1) assemblées l'une à l'autre en vue de réaliser un ensemble autonome, caractérisé en ce qu'il comporte des moyens d'isoler l'électro-aimant (2) de l'atmosphère ambiante, lesdits moyens étant tels que, après assemblage desdites deux cloisons séparatrices, leurs bordures (10) viennent en appui pour constituer un carter substantiellement étanche à l'air renfermant l'électro-aimant.

2. Dispositif suivant la revendication 1, caractérisé en ce qu'au niveau de l'électro-aimant (2), chaque face des cloisons séparatrices (1) comporte une bordure (10) composée de deux éléments (10', 10") s'étendant de part et d'autre de la cloison, lesdits éléments de deux cloisons venant en appui après assemblage pour constituer ledit carter.

3. Dispositif suivant la revendication 2, caractérisé en ce que les bordures (10) de ses cloisons séparatrices (1) sont interrompues au niveau des bossages (3a, 4a) des crochets de retenue (3, 4) pour former deux espaces (14, 15).

4. Dispositif suivant la revendication 2, caractérisé en ce que les bordures (10) de ses cloisons séparatrices sont interrompues au niveau de leur extrémité supérieure pour constituer un passage (13) pour une partie (2c) de l'électro-aimant (2) qui ferme ce passage (13) de manière pratiquement étanche à l'air.

5. Dispositif suivant la revendication 2, caractérisé en ce que la hauteur des éléments (10', 10") des bordures (10) des cloisons séparatrices (1) est égale à la moitié de la distance séparant les faces en vis-à-vis de deux cloisons séparatrices adjacentes (1).

## Claims

1. Device for forming the shed of a weaving loom comprising a plurality of assemblies intended for controlling the vertical movement of the healds, each assembly comprising two hooks (7, 8) connected by a funicular element (9), an electromagnet (2) and retaining hooks (3, 4) located between two separating partitions (1) joined to one another for the purpose of producing an independent assembly, characterized in that the said device comprises means for isolating the electromagnet (2) from the ambient atmosphere, the said means being such that, after the said two separating partitions have been joined together, their edges (10) come into bearing contact with one another to form a substantially air-tight housing enclosing the electromagnet.

2. Device according to Claim 1, characterized in that, level with the electromagnet (2), each face of the separating partitions (1) comprises an edge (10) composed of two elements (10', 10'') extending on either side of the partition, the said elements of two partitions coming into bearing contact with one another, after the latter have been joined together, to form the said housing.

3. Device according to Claim 2, characterized in that the edges (10) of the separating partitions (1) there of are interrupted level with the bosses (3a, 4a) of the retaining hooks (3, 4) to form two spaces (14, 15).

4. Device according to Claim 2, characterized in that the edges (10) of the separating partitions thereof are interrupted level with their upper end to form a passage (13) for a part (2c) of the electromagnet (2), the said part closing this passage (13) in a virtually air-tight manner.

5. Device according to Claim 2, characterized in that the height of the elements (10', 10'') of the edges (10) of the separating partitions (1) is equal to half the distance separating the mutually confronting faces of two adjacent separating partitions (1).

## Patentansprüche

1. Vorrichtung zur Bildung des Fachs eines Webstuhls, umfassend mehrere zum Steuern der vertikalen Bewegung von Litzen bestimmte Einheiten, wobei jede Einheit zwei mit einem Seilelement (9) verbundene Haken (7, 8), einen Elektromagneten (2), Rückhaltehaken (3, 4) aufweist, die sich zum Realisieren einer selbständigen Einheit zwischen zwei einer am anderen angefügten Trennwänden (1) befinden, **gekennzeichnet durch** Einrichtungen zum Isolieren des Elektromagneten (2) von der umgebenden Atmosphäre, wobei die Einrichtungen derart ausgebildet sind, daß ihre Ränder (10) nach dem Zusammenbau der genannten zwei Trennwände zwecks Bildung eines den Elektromagneten im wesentlichen luftdicht einschließenden Gehäuses in gegenseitige Anlage kommen.

2. Vorrichtung nach Anspruch 1, **dadurch gekennzeichnet, daß** jede Seite der Trennwände (1) in Höhe des Elektromagneten (2) einen Rand (10) aufweist, der aus zwei sich zu beiden Seiten der Trennwand erstreckenden Elementen (10', 10") zusammengesetzt ist, wobei die Elemente zweier Trennwände nach dem Zusammenbau zum Bilden des Gehäuses aneinander anliegen.

3. Vorrichtung nach Anspruch 2, **dadurch gekennzeichnet, daß** die Ränder (10) der Trennwände (1) in Höhe von Augen (3a, 4a) der Rückhaltehaken (3, 4) zum Bilden zweier Zwischenräume (14, 15) unterbrochen sind.

4. Vorrichtung nach Anspruch 2, **dadurch gekennzeichnet, daß** die Ränder (10) der Trennwände in Höhe ihrer oberen Enden zwecks Bildung eines Durchgangs (13) für ein Teil (2c) des Elektromagneten (2) unterbrochen sind, welches diesen Durchgang (13) nahezu luftdicht abschließt.

5. Vorrichtung nach Anspruch 2, **dadurch gekennzeichnet, daß** die Höhe der Elemente (10', 10") der Ränder (10) der Trennwände (1) der Hälfte des Abstandes entspricht, welcher die gegenüberliegenden Flächen zweier benachbarter Trennwände (1) voneinander trennt.
